# EUROPÄISCHE PATENTSCHRIFT

(11) **EP 2 734 685 B1**
(45) Veröffentlichungstag und Bekanntmachung des Hinweises auf die Patenterteilung: **07.02.2018**
(21) Anmeldenummer: 12731002.7
(22) Anmeldetag: 04.07.2012
(51) Int. Cl.: E04F 15/10, E04F 15/22, E04F 15/02

(54) **BODENAUFBAU**
FLOOR CONSTRUCTION
STRUCTURE DE PLANCHER

(30) Priorität: 21.07.2011 DE 102011052048
(43) Veröffentlichungstag der Anmeldung: 28.05.2014
(73) Patentinhaber: Novo-Tech GmbH & Co. KG, 06449 Aschersleben (DE)
(72) Erfinder: SASSE, Holger, 06449 Aschersleben (DE)
(74) Vertreter: Dantz, Jan Henning
(86) Internationale Anmeldenummer: PCT/EP2012/062991
(87) Internationale Veröffentlichungsnummer: WO 2013/010792

(56) Entgegenhaltungen:
- EP-A2- 2 666 929
- DE-T2- 69 111 710
- DE-U1-202009 003 138
- JP-A- 2007 009 412

## Beschreibung

Die vorliegende Erfindung betrifft einen Bodenaufbau, insbesondere Sportboden, mit einer Vielzahl von Paneelen, die durch ein Extrusionsverfahren hergestellt sind und aus einer Mischung aus Naturfasern und einem Polymerwerkstoff bestehen, wobei die Paneele an einer Unterkonstruktion festgelegt sind, die auf einem Boden verlegbar ist.
Die EP 1 524 385 offenbart einen Bodenbelag mit extrudierten Platten, die aus einer Mischung aus Naturfasern und einem Polymerwerkstoff bestehen. Die Platten weisen eine profilierte rutschhemmende Oberfläche auf und werden an einer Unterkonstruktion festgelegt, beispielsweise für Terrassen und andere begehbare Flächen im Außenbereich. Die dort gezeigte Konstruktion hat sich an sich bewährt, ist allerdings für die Verwendung als Sportboden nicht geeignet.

Die EP266929 A2 offenbart einen Bodenaufbau mit den Merkmalen des Oberbegriffs des Anspruchs 1. Zudem sind Sportböden aus Sporthallen bekannt, bei denen ein flächenelastischer Sportboden federnd an einer Unterkonstruktion gelagert ist. Der Sportboden umfasst verleimte und beschichtete Hölzer, die eine ebene Oberfläche ausbilden, die für diverse Ballsportarten genutzt werden kann. Ein Einsatz dieser Sportböden aus Holzwerkstoffen im Freien ist jedoch nicht möglich, da die verwendeten Materialien nicht witterungsbeständig sind. Zudem ist der Pflegeaufwand hoch und die Nutzungsdauer gering.
Es ist daher Aufgabe der vorliegenden Erfindung einen Bodenaufbau, insbesondere einen Sportboden, zu schaffen, der auch außerhalb von Hallen einsetzbar und leicht zu verlegen ist.
Diese Aufgabe wird mit einem Bodenaufbau mit den Merkmalen des Anspruches 1 gelöst.
Erfindungsgemäß sind die extrudierten Paneele aus einer Mischung aus Naturfasern und einem Polymerwerkstoff über die Unterkonstruktion federnd elastisch gelagert, sodass der Bodenaufbau auch als Sportboden verwendet werden kann. Die extrudierten Paneele sind dabei witterungsbeständig und können im Außenbereich verlegt werden. Dabei wird der Vorteil genutzt, dass die Paneele aufgrund des eingesetzten Materials aus einer Mischung aus einem Polymer und Naturfasern nicht wesentlich schwinden und die Fugen nach dem Aufbau nicht wesentlich größer werden.

Vorzugsweise ist der Federweg der Paneele bei einer Belastung von 80 kg mindestens 2 mm, vorzugsweise mindestens 3 mm. Dadurch wird eine ausreichende Elastizität bereitgestellt, um den Bodenaufbau als Sportboden einsetzen zu können, beispielsweise für Ballsportarten, wie Handball, Basketball oder andere Sportarten, die ansonsten nur in Sporthallen stattfinden.

Die Paneele weist vorzugsweise eine ebene Oberfläche auf. Dabei ist der Abstand zwischen zwei Paneelen zumindest an den Längsseiten zwischen 1 und 4 mm, insbesondere 2 bis 3,5 mm groß. Dadurch wird gewährleistet, dass bei Regenfall das Wasser zwischen den Paneelen ablaufen kann und sich keine größeren Pfützen bilden. Der Spalt zwischen den Paneelen ist dabei vorzugsweise auf weniger als 3 mm eingestellt, da dann eine Verletzungsgefahr von eingeklemmten Fingern an den Spalten ausgeschlossen werden kann. Dabei wird der vorteilhafte Effekt genutzt, dass die extrudierten Paneele aus einer Mischung aus Naturfasern und einem Polymerwerkstoff sich nach dem Verlegen durch Aufnahme von Feuchtigkeit allenfalls geringfügig ausdehnen, aber ansonsten formstabil bleiben und nicht aufschüsseln, wie dies bei Holzwerkstoffen der Fall ist.

Jedes Paneel weist an den Längsseiten vorzugsweise eine Nut auf, an die mindestens eine Klammer zur Festlegung an die Unterkonstruktion eingefügt ist. Dadurch können die Paneele so verlegt werden, dass keine Befestigungsmittel an der Oberseite hervorstehen.

Für eine stabile Abstützung der Paneele umfasst die Unterkonstruktion Balken. Unter den Balken sind vorzugsweise Dämpfungspads zur Belastung der elastischen Lagerung der Paneele, sodass durch die Dämpfungspads unterhalb der Balken ein flächenelastischer Boden aus den Paneelen bereitgestellt wird. Die Dämpfungspads bestehen vorzugsweise aus einem elastischen Kunststoff, Gummi, Kautschuk oder einer Mischung dieser Materialien. Für die Einstellung der Dämpfungseigenschaften kann die Dicke der Dämpfungspads und/oder die Shore-Härte entsprechend eingestellt werden.

Ferner umfasst die Unterkonstruktion vorzugsweise Platten, auf denen die Dämpfungspads aufliegen. Die Platten können dabei aus Stein oder Beton hergestellt sein und ein hohes Eigengewicht aufweisen. Dadurch wird verhindert, dass der Bodenaufbau sich während der Benutzung verschiebt oder absenkt.

Vorzugsweise sind die Balken des Bodenaufbaus über mindestens eine Schraube an einer Platte gegen ein Abheben gesichert. Über die Schrauben sind die Balken an den Platten festgelegt, während die Paneele über entsprechende Klammern an den Balken fixiert sind, sodass der Bodenaufbau nach der Montage eine zusammenhängende Einheit ausbildet.

Um ein Verschieben der Paneele in horizontaler Richtung zu vermeiden, ist auf den Balken vorzugsweise ein elastisches Element, insbesondere ein Streifen angeordnet, auf dem ein Paneel mit einer Unterseite aufliegt. Als elastische Elemente kommen Streifen aus Gummi, elastischen Kunststoffmaterialien oder anderen Materialien zum Einsatz, die an der Oberseite der Balken eingebettet oder fixiert sind und ein Verrutschen der Paneele in horizontaler Richtung vermeiden.

Die Paneele sind vorzugsweise witterungsbeständig ausgebildet und besitzen einen Anteil an Naturfasern über 50 Prozent, vorzugsweise über 65 Prozent. An Naturfasern können insbesondere Holzfasern, Holzspäne, Stroh, Heu, Reisschalen oder andere faserhaltigen Naturprodukte eingesetzt werden. Die Materialmischung ist dabei so gewählt, dass auch unter Feuchtigkeit keine nennenswerte Ausdehnung oder ein Schwinden der Paneele erfolgt und die Fugen im Wesentlichen konstant bleiben.

Die Erfindung wird nachfolgend anhand eines Ausführungsbeispieles mit Bezug auf die beigefügten Zeichnungen näher erläutert. Es zeigen:
- Figur 1: eine Ansicht eines erfindungsgemäßen Bodenaufbaus im verlegten Zustand;
- Figur 2: eine geschnittene Seitenansicht durch den Bodenaufbau der Figur 1;
- Figur 3: eine Detailansicht des Bodenaufbaus in einem Randbereich, und
- Figur 4: eine Ansicht des Bodenaufbaus ohne Paneele.

Ein Bodenaufbau 1 umfasst eine Vielzahl von Paneelen 2, die in einem Extrusionsverfahren hergestellt sind und aus einer Mischung aus Naturfasern und einem Polymerwerkstoff bestehen. Die Naturfasern können Holzfasern, Holzspäne, Stroh, Heu, Reisschalen oder andere Naturfasern umfassen, während der Polymerwerkstoff aus Polypropylen, Polyethylen oder anderen Polymeren bestehen kann. Zudem können die Paneele auch einen Anteil an Zement oder anderen Zusatzstoffen enthalten. Die Materialmischung ist dabei so gewählt, dass unter Witterungseinflüssen keine wesentliche Formveränderung der Paneele 2 erfolgt. Zur Erhöhung der Rauhigkeit kann die Oberfläche der Paneele 2 gebürstet sein.

Die Paneele 2 bilden eine ebene Oberfläche aus und sind in einem Abstand zueinander verlegt. An den Längsseiten der Paneele 2 ist ein Spalt 3 ausgebildet, der eine Breite zwischen 1 und 4 mm, vorzugsweise 2 bis 3,5 mm besitzt. An den Stirnseiten ist ebenfalls ein Spalt 4 ausgebildet, der die gleiche Breite besitzen kann wie der Spalt 3.

Die Paneele 2 sind an einer Unterkonstruktion federnd elastisch gelagert, wie dies in Figur 2 gezeigt ist. Die Unterkonstruktion umfasst eine Vielzahl von Balken 7, die im Wesentlichen parallel zueinander ausgerichtet sind und auf welchen die Paneele 2 aufliegen. Die Balken 7 bestehen aus extrudierten Profilen aus einer Mischung aus Naturfasern und einem Polymerwerkstoff und können aus dem gleichen Material hergestellt sein, wie die Paneele 2. Die Balken 7 sind als Hohlprofile ausgebildet und sorgen dafür, dass die Paneele 2 in einem Abstand zu einem Boden 10 angeordnet sind. Die Balken 7 liegen dabei auf Dämpfungspads 8 auf, die für eine elastische Lagerung der Paneele 2 sorgen. Die Dämpfungspads 8 können aus einem elastischen Kunststoff, Gummi, Kautschuk oder einer Mischung dieser Materialien hergestellt sein, wobei die Dämpfungspads eine Dicke von 1 cm bis 5 cm, insbesondere 1,5 cm bis 4 cm aufweisen. Zur Einstellung der Elastizität der Paneele 2 kann die Shore-Härte entsprechend eingestellt werden.

Die Dämpfungspads 8 liegen auf Platten 9 aus Stein oder Beton auf, sodass gewährleistet ist, dass der Bodenaufbau ein ausreichendes Gewicht besitzt und nicht verrutschen kann. Die Platten 9 sind auf einem Boden 10 abgestützt, der beispielsweise aus einem Kiesbett besteht.

Die Unterkonstruktion aus den Balken 7, den Dämpfungspads 8 und den Platten 9 ist über Schrauben 11 zusammengehalten, die die Balken 7 und die Dämpfungspads 8 durchgreifen und in den Platten 9 fixiert sind. Über die Schrauben 11 wird verhindert, dass die Balken 7 nach oben abgehoben werden. Eine Bewegung der Balken 7 aufgrund der federnden Lagerung durch die Dämpfungspads 8 ist hingegen möglich.

Auf den Balken 7 sind ferner elastische Elemente, vorzugsweise Streifen 12 aus einem Gummimaterial festgelegt, die an der Oberseite der Balken 7 verklebt oder mit einextrudiert sind. Die Paneele 2 liegen mit einer Unterseite auf den elastischen Elementen 12 auf und sind somit gegen ein Verrutschen in horizontaler Richtung gesichert.

Die Paneele 2 weisen ferner an ihren Längsseiten Nuten 5 auf, in die Klammern 6 mit hervorstehenden Armen eingefügt sind. Die Klammern 6 sind mit den Balken 7 verschraubt, sodass keine Befestigungsmittel an der Oberseite der Paneele 2 hervorstehen. Dabei können über die Länge der Paneele 2 verteilt mehrere Klammern 6 zur Fixierung vorgesehen sein. Die Paneele 2 können eine Länge zwischen 15 cm und 3 m aufweisen, vorzugsweise 1 m bis 2 m. Die Breite der Paneele 2 liegt in einem Bereich zwischen 10 cm und 40 cm, insbesondere 15 cm bis 25 cm.

In Figur 4 ist die Unterkonstruktion mit den Balken 7 und den darauf angeordneten streifenförmigen elastischen Elementen 12 gezeigt. Die Balken 7 liegen auf den senkrecht zu den Balken 7 ausgerichteten Platten 9 auf, die wiederum auf dem Kiesbett 10 aufliegen. Auf dieser Unterkonstruktion können nun die Paneele 2 aufgelegt werden und über die Klammern 6 an den Balken 7 fixiert werden.

In dem dargestellten Ausführungsbeispiel wird die Flächenelastizität des Bodenaufbaus über die Dämpfungspads 8 erhalten, die unter den Balken 7 angeordnet sind. Es ist natürlich auch möglich, mehrere elastische Elemente in der Unterkonstruktion vorzusehen, die zusammen eine flächenelastische Lagerung der Paneele 2 ermöglichen.

Der gezeigte Bodenaufbau eignet sich insbesondere zur Verlegung im Freien als Sportboden, beispielsweise für Basketballplätze, Handballplätze oder andere Sportarten.

### Bezugszeichenliste

- 1: Bodenaufbau
- 2: Paneele
- 3: Spalt
- 4: Spalt
- 5: Nut
- 6: Klammer
- 7: Balken
- 8: Dämpfungspads
- 9: Platten
- 10: Boden
- 11: Schraube
- 12: Elastisches Element

## Patentansprüche

1. Bodenaufbau (1) insbesondere Sportboden mit einer Vielzahl von Paneelen (2), die durch ein Extrusionsverfahren hergestellt sind und aus einer Mischung aus Naturfasern und einem Polymerwerkstoff bestehen, wobei die Paneele (2) an einer Unterkonstruktion (7, 8, 9) festgelegt sind, die auf einem Boden (10) verlegbar ist, **dadurch gekennzeichnet, dass** die Paneele (2) über die Unterkonstruktion (7, 8, 9) federnd elastisch gelagert sind.

2. Bodenaufbau nach Anspruch 1, **dadurch gekennzeichnet, dass** der Federweg der Paneele (2) bei einer Belastung mit 80 kg mindestens 2 mm, vorzugsweise mindestens 3 mm beträgt.

3. Bodenaufbau nach Anspruch 1 oder 2, **dadurch gekennzeichnet, dass** die Paneele (2) eine ebene Oberfläche aufweisen.

4. Bodenaufbau nach einem der vorhergehenden Ansprüche, **dadurch gekennzeichnet, dass** der Abstand zwischen zwei Paneelen (2) zumindest an den Längsseiten zwischen 1 bis 4 mm, insbesondere zwischen 2 bis 3,5 mm liegt.

5. Bodenaufbau nach einem der vorhergehenden Ansprüche, **dadurch gekennzeichnet, dass** jedes Paneel (2) an den Längsseiten eine Nut (5) aufweist, in die mindestens eine Klammer (6) zur Festlegung an der Unterkonstruktion (7, 8, 9) eingefügt ist.

6. Bodenaufbau nach einem der vorhergehenden Ansprüche, **dadurch gekennzeichnet, dass** die Unterkonstruktion Balken (7) umfasst, auf denen die Paneele (2) abgestützt sind.

7. Bodenaufbau nach Anspruch 6, **dadurch gekennzeichnet, dass** unter dem Balken (7) Dämpfungspads (8) zur elastischen Lagerung der Paneele (2) angeordnet sind.

8. Bodenaufbau nach Anspruch 7, **dadurch gekennzeichnet, dass** die Dämpfungspads (8) aus einem elastischen Kunststoff, Gummi, Kautschuk oder einer Mischung dieser Materialien hergestellt sind.

9. Bodenaufbau nach einem der vorhergehenden Ansprüche, **dadurch gekennzeichnet, dass** die Unterkonstruktion Platten (9) umfasst, auf denen die Dämpfungspads (8) aufliegen.

10. Bodenaufbau nach Anspruch 9, **dadurch gekennzeichnet, dass** die Platten (9) aus Stein oder Beton hergestellt sind.

11. Bodenaufbau nach einem der vorhergehenden Ansprüche, **dadurch gekennzeichnet, dass** die Balken (7) über mindestens eine Schraube (11) an einer Platte (9) gegen Abheben gesichert sind.

12. Bodenaufbau nach einem der vorhergehenden Ansprüche, **dadurch gekennzeichnet, dass** auf einem Balken (3) zumindest bereichsweise ein elastisches Element (12), insbesondere ein Streifen angeordnet ist, auf dem mindestens ein Paneel (2) mit der Unterseite aufliegt.

13. Bodenaufbau nach einem der vorhergehenden Ansprüche, **dadurch gekennzeichnet, dass** die Paneele (2) witterungsbeständig ausgebildet sind.

14. Bodenaufbau nach einem der vorhergehenden Ansprüche, **dadurch gekennzeichnet, dass** der Anteil an Naturfasern bei den Paneelen über 50 Prozent, vorzugsweise über 65 Prozent beträgt.

## Claims

1. Floor construction (1), in particular a sports floor, comprising a plurality of panels (2) which are produced by an extrusion method and consist of a mixture of natural fibres and a polymer material, wherein the panels (2) are fixed to a substructure (7, 8, 9) which can be laid on a floor (10), **characterized in that** the panels (2) are elastically mounted above the substructure (7, 8, 9).

2. Floor construction according to claim 1, **characterized in that** the spring travel of the panels (2) under a load of 80 kg is at least 2 mm, preferably at least 3 mm.

3. Floor construction according to claim 1 or 2, **characterized in that** the panels (2) have a flat surface.

4. Floor construction according to one of the preceding claims, **characterized in that** the spacing between two panels (2) at least at the longitudinal sides is between 1 and 4 mm, in particular between 2 and 3.5 mm.

5. Floor construction according to one of the preceding claims, **characterized in that** each panel (2) has on the longitudinal sides a groove (5), in which at least one clip (6) for fixing to the substructure (7, 8, 9) is inserted.

6. Floor construction according to one of the preceding claims, **characterized in that** the substructure comprises joists (7), on which the panels (2) are supported.

7. Floor construction according to claim 6, **characterized in that** damping pads (8) for elastically mounting the panels (2) are arranged below the joists (7).

8. Floor construction according to claim 7, **characterized in that** the damping pads (8) are made of an elastic plastic material, synthetic rubber, natural rubber, or a mixture of said materials.

9. Floor construction according to one of the preceding claims, **characterized in that** the substructure comprises slabs (9), on which the damping pads (8) rest.

10. Floor construction according to claim 9, **characterized in that** the slabs (9) are made of stone or concrete.

11. Floor construction according to one of the preceding claims, **characterized in that** the joists (7) are secured to a slab (9) by at least one screw (11) in order to prevent lifting.

12. Floor construction according to one of the preceding claims, **characterized in that** arranged at least in some regions on a joist (3) is an elastic element (12), in particular a strip, on which at least one panel (2) rests with the underside.

13. Floor construction according to one of the preceding claims, **characterized in that** the panels (2) are weather-resistant.

14. Floor construction according to one of the preceding claims, **characterized in that** the proportion of natural fibres in the panels is greater than 50 percent, preferably greater than 65 percent.

## Revendications

1. Structure de sol (1), en particulier sol pour activités sportives, avec de multiples panneaux (2) fabriqués selon un procédé d'extrusion et composés d'un mélange de fibres naturelles et d'un matériau polymère, dans laquelle les panneaux (2) sont fixés à une substructure (7, 8, 9) qui peut être posée sur un sol (10), **caractérisée en ce que** les panneaux (2) sont supportés sur la substructure (7, 8, 9) de façon à produire un rebond élastique.

2. Structure de sol selon la revendication 1, **caractérisée en ce que** la course d'élasticité des panneaux (2) sous une charge de 80 kg est d'au moins 2 mm, de préférence au moins 3 mm.

3. Structure de sol selon la revendication 1 ou 2, **caractérisée en ce que** les panneaux (2) présentent une surface lisse.

4. Structure de sol selon l'une des revendications précédentes, **caractérisée en ce que** la distance entre deux panneaux (2), au moins sur les côtés longs, est comprise entre 1 et 4 mm, en particulier entre 2 et 3,5 mm.

5. Structure de sol selon l'une des revendications précédentes, **caractérisée en ce que** chaque panneau (2) présente sur ses côtés longs une rainure (5) dans laquelle au moins une agrafe (6) pour la fixation de la substructure (7, 8, 9) est introduite.

6. Structure de sol selon l'une des revendications précédentes, **caractérisée en ce que** la substructure comprend des tasseaux (7) sur lesquelles les panneaux (2) s'appuient.

7. Structure de sol selon la revendication 6, **caractérisée en ce que** des coussinets amortisseurs (8) sont disposés sous les tasseaux (7) pour supporter les panneaux (2) de façon élastique.

8. Structure de sol selon la revendication 7, **caractérisée en ce que** les coussinets amortisseurs (8) sont faits d'un matériau élastique, de caoutchouc vulcanisé, de caoutchouc ou d'un mélange de ces matériaux.

9. Structure de sol selon l'une des revendications précédentes, **caractérisée en ce que** la substructure comprend des plaques (9) sur lesquelles reposent les coussinets amortisseurs (8).

10. Structure de sol selon la revendication 9, **caractérisée en ce que** les plaques (9) sont faites de pierre ou de béton.

11. Structure de sol selon l'une des revendications précédentes, **caractérisée en ce que** les tasseaux (7) sont fixés avec au moins une vis (11) sur une plaque (9) pour les empêcher de se soulever.

12. Structure de sol selon l'une des revendications précédentes, **caractérisée en ce qu'**est disposé sur un tasseau (3), au moins par endroits, un élément élastique (12), en particulier une bande, sur lequel au moins un panneau (2) repose par sa face inférieure.

13. Structure de sol selon l'une des revendications précédentes, **caractérisée en ce que** les panneaux (2) sont conçus pour résister aux intempéries.

14. Structure de sol selon l'une des revendications précédentes, **caractérisée en ce que** la part de fibres naturelles dans les panneaux est de plus de 50 %, de préférence plus de 65 %.
